# EUROPÄISCHE PATENTSCHRIFT

(11) **EP 1 722 075 B1**
(45) Veröffentlichungstag und Bekanntmachung des Hinweises auf die Patenterteilung: **19.11.2008**
(21) Anmeldenummer: 06007550.4
(22) Anmeldetag: 11.04.2006
(51) Int. Cl.: F01L 1/053, F01M 9/10, F02F 7/00

(54) **Zylinderkopf für eine Brennkraftmaschine**
Cylinder head
Culasse de moteur à combustion interne

(30) Priorität: 14.05.2005 DE 102005022415
(43) Veröffentlichungstag der Anmeldung: 15.11.2006
(73) Patentinhaber: Bayerische Motoren Werke Aktiengesellschaft, 80809 München (DE)
(72) Erfinder: Hörl, Albert, 84416 Taufkirchen (DE); Landersdorfer, Ulrich, 85368 Moosburg (DE); Haberl, Alois, 82287 Jesenwang (DE)

(56) Entgegenhaltungen:
- EP-A- 0 461 952
- EP-A- 0 688 939
- DE-A1- 3 603 938
- DE-A1- 3 740 408
- DE-A1- 10 250 303
- DE-A1- 19 621 636
- US-A1- 2004 144 349
- US-B1- 6 223 709

## Beschreibung

Die Erfindung betrifft einen Zylinderkopf für eine Brennkraftmaschine mit den Merkmalen aus dem Oberbegriff des Patentanspruchs 1.

Sie geht von der deutschen Offenlegungsschrift DE 102 50 303 A1 aus. In dieser ist ein Zylinderkopf einer Brennkraftmaschine mit einer Nockenwellenlagerleiste beschrieben. Die Nockenwellenlagerleiste ist zweigeteilt mit einem untere Lagerböcke umfassenden Unterteil und einem obere Lagerdeckel umfassenden Oberteil, sowie einer Zylinderkopfhaube, wobei das Oberteil der Nockenwellenlagerleiste insbesondere im Bereich zwischen den Lagerdeckeln haubenartig geschlossen ausgebildet ist. Ferner weist das Oberteil, einen, parallel zur Nockenwelle verlaufenden Schmiermittelkanal auf, mit Stichbohrungen zu den einzelnen zu schmierenden Stellen des Ventiltriebs. Mit diesen Stichbohrungen werden sowohl die Nockenwellenlager als auch sämtliche weiteren bewegten Bauteile des Ventiltriebs geschmiert.

Nachteilig bei der beschriebenen Ausgestaltung ist der relativ hohe Schmiermittelbedarf beim Betrieb der Brennkraftmaschine, da die Stichbohrungen fertigungstechnisch bedingt einen großen Querschnitt aufweisen, wodurch ein erhöhter Schmiermittelbedarf notwendig ist. Dieser erhöhte Schmiermittelbedarf führt in der Praxis zu unnötig großen Schmiermittelpumpen, da das Fördervolumen auf den maximalen Schmiermittelverbrauch ausgelegt sein muss.

Aufgabe der vorliegenden Erfindung ist es, eine Maßnahme aufzuzeigen, wie der Schmiermittelbedarf für einen gattungsgemäßen Zylinderkopf reduziert werden kann.

Diese Aufgabe wird durch die Merkmale im kennzeichnenden Teil des Patentanspruchs 1 dadurch gelöst, dass der obere Teil in Einbaulage zumindest eine Vertiefung und im Bereich dieser Vertiefung eine Bohrung geodätisch über einer Lagerstelle aufweist.
Durch die erfindungsgemäße Ausgestaltung wird Schmiermittel, welches üblicherweise unter der Zylinderkopfhaube herumgeschleudert wird, von dem oberen Teil der Nockenwellenlagerleiste aufgefangen und über die Vertiefung in Verbindung mit der Bohrung zu einer Lagerstelle hingeführt, die Schmiermittel benötigt. Zusätzliche Ölspritzdüsen oder Schmiermittelkanäle können somit entfallen. Zufälliges Schmiermittel, das sich im Zylinderkopf, der Nockenwellenlagerung und/oder an sonstigen Abschirmungen oder Wänden niederschlägt, wird in der Vertiefung aufgefangen und gezielt mit der Bohrung an die zu schmierenden Ventiltriebselemente geleitet. Auf diese Art und Weise können beispielsweise Rollenschlepphebel oder Kipphebel auf einfache Art und Weise geschmiert werden. Auch können zusätzliche Bauteile entfallen, wodurch durch die erfindungsgemäße Ausgestaltung keine weiteren Herstellkosten für Ölspritzdüsen, Öltaschen oder zusätzliche Ölbohrungen nötig wird. Eine gesicherte, kontinuierliche und nicht vom Zufall abhängige Ölzuführung an dem Ventiltrieb reduziert in vorteilhafter Weise die Reibung, die Temperatur und den Verschleiß in den Lagerstellen und erhöht dadurch die Lebensdauer der Bauteile.

Durch die Ausgestaltung gemäß Patentanspruch 2 wird möglichst viel Schmiermittel eingefangen und den zu schmierenden Stellen zugeführt.

In Ausführungsbeispielen, bei denen relativ wenig herum geschleudertes Schmiermittel anfällt, kann gemäß Patentanspruch 3 die Vertiefung mit der zentralen Schmiermittelversorgung der Brennkraftmaschine schmiermittelführend verbunden sein, so dass ohne Ölspritzdüsen dennoch eine gezielte Tropfschmierung aller bewegten Ventiltriebsbauteile gewährleistet ist.

Bei der Ausführungsform gemäß Patentanspruch 4 wird zusätzlich Schmiermittel, welches an der Zylinderkopfhaube angelagert ist, gezielt abgeleitet und den Vertiefungen und/oder den Bohrungen im oberen Teil der Nockenwellenlagerleiste zugeführt. Somit wird die erfindungsgemäße Ausgestaltung noch effizienter.

Im Folgenden ist die Erfindung anhand einer ersten Figur, die den Stand der Technik darstellt, sowie zwei weiteren Figuren, die die erfindungsgemäße Ausgestaltung einer bevorzugten Ausführungsform darstellen, beschrieben.
- Fig. 1: zeigt die Aufsicht auf eine dreidimensional darstellte geteilte Nockenwellenlagerleiste gemäß dem Stand der Technik;
- Fig. 2: zeigt die Aufsicht auf ein oberes Teil einer zweigeteilten Nockenwellenlagerleiste;
- Fig. 3: zeigt einen Schnitt durch einen erfindungsgemäß ausgestalteten Zylinderkopf.

Fig. 1 zeigt die Aufsicht auf eine dreidimensional dargestellte, zweigeteilte Nockenwellenlagerleiste 2, entsprechend dem zitierten Stand der Technik. Die Nockenwellenlagerleiste besteht im Wesentlichen aus einem unteren Teil 3, welches gleichzeitig Nockenwellenlagerfüße 3a für ein Nockenwellenlager bildet. Die zweite Hälfte der Nockenwellenlagerleiste 2 bildet ein oberes Teil 4, welches zu den Nockenwellenlagerfüßen 3a korrespondierende Nockenwellenlagerdeckel 4a aufweist. Parallel zu einer nicht dargestellten Nockenwelle verläuft im oberen Teil 4 eine Bohrung mit Stichkanälen in die einzelnen Nockenwellenlager für die Schmiermittelversorgung. Ferner sind Schmiermittelspritzdüsen 9 vorgesehen, zur Versorgung sämtlicher weiteren bewegten Ventiltriebsbauteile wie Nocken, Nockenfolger und Ventilschaftenden mit Schmiermittel bzw. für deren Kühlung durch Schmiermittel.

Fig. 2 zeigt die Aufsicht auf ein erfindungsgemäß ausgestaltetes oberes Teil 4 einer Nockenwellenlagerleiste 2. Für die gleichen Bauteile wie in Fig. 1 gelten auch für Fig. 2 und 3 die gleichen Bezugszeichen. Wie in Fig. 2 erkennbar, weist das obere Teil 4 Vertiefungen 6 in Form von Rinnen auf, die in, in Fig. 2 nicht erkennbare Bohrungen 7 münden. In einer für Reihenmotoren bekannten schrägen Einbaulage der Brennkraftmaschine sammeln diese Vertiefungen 6 unter der Zylinderkopfhaube 5 verspritztes Schmiermittel und leiten dieses in Richtung der Bohrungen 7. Die Bohrungen 7 liegen geodätisch oberhalb von zu schmierenden Bereichen von Ventiltriebsbauteilen, z. B. Lagerstellen. Die Vertiefungen 6 können entweder wie in Fig. 2 dargestellt rillen- und/oder trichterförmig ausgeführt sein und direkt in die Bohrung 7 münden. In einer weiteren Ausgestaltungsvariante kann die Vertiefung 6 auch mit einer zentralen Schmiermittelversorgung schmiermittelführend verbunden sein, was insbesondere dann von Vorteil ist, wenn unter der Zylinderkopfhaube 5 relativ wenig Schmiermittel verspritzt wird.

Eine nochmalige Verbesserung der Schmiermittelversorgung ist in Fig. 3 dargestellt, die einen Schnitt durch einen erfindungsgemäßen Zylinderkopf mit einer Nockenwellenlagerleiste 2 zeigt. Erfindungsgemäß weist nicht nur der obere Teil 4 der Nockenvrellenlagerleiste 2 eine Vertiefung 6 auf, sondern die Zylinderkopfhaube 5 weist darüber hinaus oberhalb der Vertiefung 6 eine Tropfkante 8 auf. An dieser Tropfkante 8 sammelt sich beim Betrieb der Brennkraftmaschine ebenfalls Schmiermittel, welches sukzessive in die Vertiefung 6 abtropft. Ausgehend von der Vertiefung 6 fließt das Schmiermittel weiter in Bohrungen 7, durch welche das Schmiermittel anschließend auf die zu schmierenden Lagerstellen und/oder die bewegten Ventiltriebsbauteile tropft.

Bei geschickter Anordnung der Tropfkanten 8 sowie der Vertiefungen 6 in Verbindung mit den Bohrungen 7, sind keine zusätzlichen Bauteile zur Schmierung von bewegten Ventiltriebsbauteilen nötig, wodurch keine Herstellkosten für zusätzliche Ölspritzdüsen oder zusätzliche Schmiermittelbohrungen anfallen. Eine gesicherte, kontinuierliche und nicht vom Zufall abhängige Ölzuführung an dem Ventiltrieb reduziert die Reibung, die Temperatur und den Verschleiß und erhöht dadurch die Lebensdauer der Teile. Mit der erfindungsgemäßen Ausgestaltung lassen sich beispielsweise Rollenschlepphebel, Kipphebel, Tassenstößel etc. schmieren und kühlen, ohne einen Teil des Druckölvolumenstroms abzuzweigen. Somit kann in der Brennkraftmaschine eine kleinere Schmiermittelpumpe verbaut werden.

### Bezugszeichenliste

- 1.: Zylinderkopf
- 2.: Nockenwellenlagerleiste
- 3.: unteres Teil
- 3a: Nockenwellenlagerfuß
- 4.: oberes Teil
- 4a: Nockenwellenlagerdeckel
- 5.: Zylinderkopfhaube
- 6.: Vertiefung
- 7.: Bohrung
- 8.: Tropfkante
- 9.: Schmiermittelspritzdüse

## Patentansprüche

1. Zylinderkopf (1) für eine Brennkraftmaschine mit einer Nockenwellenlagerleiste (2), bestehend aus einem unteren Teil (3) der mit dem Zylinderkopf (1) verbindbar ist und zumindest einen Nockenwellenlagerfuß (3a) bildet, sowie einem oberen Teil (4) der mit dem unteren Teil (3) verbindbar ist und zumindest einen zu dem Nockenwellenlagerfuß (3a) korrespondierenden Nockenwellenlagerdeckel (4a) bildet, wobei die Nockenwellenlagerleiste (2) die Nockenwellenlager (3a, 4a) weitgehend umhüllt und die Nockenwellenlagerleiste (2) von dem Zylinderkopf (1) und einer Zylinderkopfhaube (5) umschlossen ist und eine Schmiermittelversorgung der Nockenwellenlager (3a, 4a) über eine zentrale Schmiermittelversorgung erfolgt,
**dadurch gekennzeichnet, dass** der obere Teil (4) in Einbaulage zumindest eine Vertiefung (6) und im Bereich der Vertiefung (6) eine Bohrung (7) geodätisch über einer Lagerstelle aufweist.

2. Zylinderkopf nach Patentanspruch 1,
**dadurch gekennzeichnet, dass** die Vertiefung (6) rillenförmig und/oder trichterförmig ist.

3. Zylinderkopf nach Patentanspruch 1 oder 2,
**dadurch gekennzeichnet, dass** die Vertiefung (6) mit der zentralen Schmiermittelversorgung schmiermittelführend verbindbar ist.

4. Zylinderkopf nach einem der Patentansprüche 1 bis 3,
**dadurch gekennzeichnet, dass** die Zylinderkopfhaube (5) im Bereich der Vertiefung (6) und/oder der Bohrung (7) nockenwellenlagerleistenseitig eine Tropfkante (8) aufweist.

## Claims

1. A cylinder head (1) for an internal combustion engine comprising a camshaft bearing bar or strip (2) made up of a bottom part (3) for connecting to the cylinder head (1) and at least one foot (3a), together with a top part (4) for connecting to the bottom part (3) and with at least one cover (4a) corresponding to the foot (3a), wherein the camshaft bearing bar (2) substantially surrounds the camshaft bearing (3a, 4a) and the camshaft bearing bar (2) is surrounded by the cylinder head (1) and a cylinder-head hood (5), and lubricant is supplied to the camshaft bearing (3a, 4a) via a central lubricant supply system,
**characterised in that** the top part (4) when installed has at least one recess (6) and a bore (7) in the neighbourhood of the recess (6) and geodetically above a bearing.

2. A cylinder head according to claim 1,
**characterised in that** the recess (6) is in the form of a groove or funnel.

3. A cylinder head according to claim 1 or claim 2,
**characterised in that** the recess (6) is connectable to the central lubricant supply means in order to convey lubricant.

4. A cylinder head according to any of claims 1 to 3,
**characterised in that** the cylinder-head hood (5) has a drip edge (8) in the region of the recess (6) and/or the bore (7) and on the same side as the camshaft bearing bar.

## Revendications

1. Culasse (1) de moteur à combustion interne comportant une barre de paliers d'arbre à cames (2) composée d'une partie inférieure (3) qui peut être reliée à la culasse (1) et d'au moins un pied de paliers d'arbre à cames (3a), ainsi que d'une partie supérieure (4) qui peut être reliée à la partie inférieure (3) et au moins un chapeau de paliers d'arbre à cames (4a) correspondant au pied de paliers d'arbre à cames (3a),
la barre de paliers d'arbre à cames (2) entourant pratiquement les paliers d'arbre à cames (3a, 4a) et la barre d'arbre à cames (2) est entourée par la culasse (1) et par un chapeau de culasse (5) et l'alimentation en agent lubrifiant des paliers d'arbre à cames (3a, 4a) est assurée par une alimentation centrale d'agent lubrifiant,
**caractérisée en ce qu'**
en position montée, la partie supérieure (4) comporte au moins une cavité (6) et dans la région de la cavité (6), un perçage (7) se situe suivant l'orientation géodésique, au-dessus d'un point de palier.

2. Culasse selon la revendication 1,
**caractérisée en ce que**
la cavité (6) est en forme de rainure et/ou de trémie.

3. Culasse selon la revendication 1 ou 2,
**caractérisée en ce que**
la cavité (6) est reliée à l'alimentation centrale en agent lubrifiant pour fournir l'agent lubrifiant.

4. Culasse selon l'une des revendications 1 à 3,
**caractérisée en ce que**
dans la région de la cavité (6) et/ou du perçage (7), du côté de la barre de paliers d'arbre à cames, le chapeau de culasse (5) comporte une arête d'égouttage (8).
